# FASCICULE DE BREVET EUROPEEN

(11) **EP 0 537 074 B1**
(45) Date de publication et mention de la délivrance du brevet: **10.07.1996**
(21) Numéro de dépôt: 92402750.1
(22) Date de dépôt: 08.10.1992
(51) Int. Cl.: H01H 33/66

(54) **Disjoncteur à enveloppe en matériau composite équipé d'un dispositif de surveillance**
Leistungsschalter mit Umhüllung aus zusammengesetztem Material, welcher mit einer Überwachungsvorrichtung ausgerüstet ist
Circuit breaker with composite sleeve provided with a monitoring device

(30) Priorité: 10.10.1991 FR 9112472
(43) Date de publication de la demande: 14.04.1993
(73) Titulaire: GEC ALSTHOM SA, 75116 Paris (FR)
(72) Inventeur: Pham, Van Doan, F-69330 Meyzieu (FR); Girodet, Alain, F-69100 Villeurbanne (FR); Martin, Joseph, F-69330 Meyzieu (FR)
(74) Mandataire: Fournier, Michel

(56) Documents cités:
- EP-A- 0 365 005
- FR-A- 2 640 386

## Description

La présente invention se rapporte à un disjoncteur à enveloppe en matériau composite équipé d'un dispositif de surveillance. Elle concerne plus précisément un disjoncteur comprenant une chambre de coupure à enveloppe en matériau isolant composite constituée d'un cylindre en fibres de verre imprégnées de résine époxy pourvu extérieurement d'un revêtement en polymère formant des ailettes et de colliers métalliques à ses extrémités.

De tels disjoncteurs connaissent actuellement un développement important et de façon générale les isolateurs composites utilisés comme isolateur support et comme enveloppe de chambre de coupure sont de plus en plus employés compte tenu de leurs propriétés avantageuses de légèreté, de bonne tenue en pression élevée, de capacité anti-explosion et de leur coût compétitif. Ces isolateurs comportent en général un cylindre en fibres de verre imprégnées de résine époxy protégé à l'extérieur par un revêtement à ailettes en polymère, en silicone ou en EPDM (éthylène propylène diène monomère).

Il est important dans un disjoncteur de détecter l'apparition d'un arc électrique, de mesurer sa durée et d'évaluer l'intensité du courant correspondant. La connaissance de ces paramètres permet d'apprécier l'usure des contacts, de vérifier le bon fonctionnement de l'appareil et d'ainsi de planifier la maintenance et de prévenir les défauts de fonctionnement.

Dans le brevet français 2 640 386 déposé le 9 décembre 1988 par la Déposante, il est montré qu'il est possible d'employer des fibres optiques fluorescentes pour la détection des effluves lumineux, visibles ou non, dans les appareillages sous enveloppe métallique.

Dans la demande de brevet européen EP-0 482 547 (état de la technique selon l'article 54(3) CBE) déposée par la Déposante, des fibres optiques plastiques fluorescentes sont utilisées pour la détection de la durée d'arc dans un disjoncteur à gaz diélectrique, en particulier à SF6. La fibre optique est montée à l'intérieur du disjoncteur dans la colonne support en céramique, chacune des extrémités de ladite fibre étant reliée à une photo-diode. Cette disposition a pour inconvénients que la fibre est en contact avec le gaz de coupure et qu'une sortie étanche de la fibre est nécessaire.

La présente invention a pour objet une application nouvelle de ces fibres à la surveillance de disjoncteurs à enveloppe composite.

Selon l'invention, qui est définie par la combinaison de caractéristiques énoncée dans la revendication 1, le disjoncteur comprend un moyen de détection d'arc constitué d'une fibre optique fluorescente dont une extrémité est disposée à l'extérieur et à proximité dudit cylindre dans un espace dépourvu de revêtement et dont l'autre extrémité est reliée à une photodiode ou à un photodétecteur.

Cet agencement permet de détecter de l'extérieur l'arc dans la chambre de coupure lors des manoeuvres du disjoncteur équipé d'isolateurs composites.

La fibre est disposée à un emplacement où elle peut détecter l'arc et, de préférence elle est montée à proximité du collier inférieur de la chambre de coupure.

Le cylindre de verre époxy laisse passer la lumière créée par l'arc de coupure. Le procédé de montage de la fibre optique qui vient le premier à l'esprit est de noyer la fibre disposée sur ce cylindre lors de la mise en place des ailettes en polymère sur le cylindre. Cependant cette opération nécessite une température supérieure à 100°C et une fibre optique plastique fluorescente ne peut supporter en permanence qu'une température inférieure ou égale à environ 70°C. Il est donc impossible d'opérer de cette façon directe.

Deux variantes préférentielles de montage de la fibre, sont proposées.

Selon la première variante, la fibre est directement enroulée sur le cylindre dans un espace laissé vide, après réalisation du revêtement polymère à ailettes, entre le collier et l'extrémité inférieure du revêtement et noyée dans une couche de polymère translucide, une couche de protection opaque étant disposée sur la couche.

Selon la seconde variante, la fibre est logée dans le trou borgne d'un petit cylindre transparent, collé avec un adhésif transparent sur le cylindre avant la réalisation du revêtement polymère à ailettes et enrobé dans ce dernier, un manchon opaque assurant l'étanchéité.

En sortie de l'agencement de montage de la fibre fluorescente, deux modes de réalisation préférés sont possibles.

Selon le premier, la chambre de coupure est portée par un isolateur support composite de constitution identique à celle de la chambre de coupure et la fibre fluorescente est reliée à une fibre optique ordinaire à silice, qui est noyée dans le revêtement en polymère le long du cylindre de l'isolateur support de la chambre de coupure, l'extrémité inférieure de la fibre étant reliée au photodétecteur.

Selon le second, la chambre de coupure est portée par un support et la fibre fluorescente est introduite dans un isolateur adjacent au support, son extrémité étant reliée au photodétecteur, à la sortie de cet isolateur.

Il est également utile de connaître la présence de la tension sur le disjoncteur et il est connu de détecter la présence du courant dans les lignes à haute tension à l'aide de lampes à néon. Grâce à l'invention, la tension peut être détectée avec la même fibre optique utilisée pour la surveillance de la durée d'arc.

Pour ce faire, le moyen de détection de la tension est intercalé entre l'agencement de montage de la fibre et le photodétecteur.

Plus précisément, de préférence, il est constitué d'une plaque métallique reliée rigidement à la prise de courant de la chambre de coupure, supportant une cloche isolante, étanche, opaque, remplie de gaz diélectrique à la pression atmosphérique, par exemple de l'air sec ou de l'azote, et traversée par la fibre passant également par un orifice de la plaque, une tige métallique étant fixée verticalement sur la plaque à un certaine distance de la fibre.

Selon une caractéristique particulière, la fibre est protégée par un tube en verre transparent, à l'intérieur de la cloche.

Afin de réaliser un contrôle visuel, une seconde fibre fluorescente peut être installée à côté de la première, son extrémité libre débouchant dans la cloche.

D'autres avantages du disjoncteur conforme à l'invention apparaissent à la lecture de la description suivante.

L'invention est exposée ci-après plus en détail à l'aide de dessins représentant seulement un mode de réalisation préféré.

La figure 1 est une vue en coupe longitudinale d'un premier mode de réalisation d'un disjoncteur conforme à l'invention.

Les figures 2 et 3 sont des vues de détail de ce disjoncteur selon une première variante de montage de la fibre optique.

La figure 4 est une vue de détail de l'agencement de détection de la tension.

La figure 5 est une vue de détail de ce disjoncteur selon une seconde variante de montage de la fibre optique.

Les figures 6 et 7 sont des vues en coupe longitudinale d'un second mode de réalisation d'un disjoncteur conforme à l'invention.

Sur la figure 1 est représentée la chambre de coupure 1 comportant à l'intérieur un contact fixe, un contact mobile et des prises de courant 4 et 5. L'enveloppe de cette chambre de coupure est en matériau composite, à savoir constituée d'un cylindre 100 en fibres de verre imprégné de résine époxy protégé à l'extérieur par un revêtement 101 formant des ailettes en polymère, en silicone ou en EPDM (éthylène propylène diène monomère). Des colliers métalliques 105, inférieur et supérieur, disposés aux extrémités de l'enveloppe renforcent celle-ci. Cette chambre 1 est posée sur un support isolateur 6, de même constitution que l'enveloppe.

Une fibre optique plastique fluorescente 102 est disposée autour du cylindre 100 composite et sort tangentiellement à ce dernier, par un agencement qui sera décrit précisément ci-après. Pour éviter de perturber le bon fonctionnement de l'enveloppe isolatrice, cette fibre 102 est de préférence installée le plus près possible du collier métallique 105. La fibre 102 protégée par une gaine opaque 106 entre dans une cloche 107 montée sur un isolateur support 109 composite de faible diamètre agencé à côté du support 6. L'agencement précis de la cloche 107 sera précisé plus loin. Une tige métallique 110 dont l'extrémité libre est arrondie et qui a un diamètre assez faible est montée verticalement dans la cloche 107 sur une plaque métallique reliée à la prise de courant 5. Elle est dimensionnée pour créer de faibles effluves visuels par effet couronne, à la tension minimale phase-terre du réseau.

Une photodiode ou un photodétecteur 112 approprié est monté à la sortie de la fibre 102 de l'isolateur support 109. De cette façon, la fibre 102 capte en permanence la faible lumière émise sous effet couronne de la tige 110 et l'envoie à la photodiode 112 ce qui permet la détection de la tension. Par ailleurs, lors de la coupure du courant dans la chambre 1, la fibre 102 capte la lumière de l'arc sur sa longueur entourant le cylindre 100, à travers celui-ci. Cette lumière relativement importante s'ajoute ainsi à celle assez faible provenant de la cloche 107 et son analyse permet de déterminer la durée de l'arc et d'évaluer l'intensité du courant correspondant.

L'enregistrement en continu de la durée d'arc pendant l'ouverture et pendant le fermeture permet d'apprécier l'usure des contacts et le bon fonctionnement du disjoncteur.

En cas de non-coupure du disjoncteur, laquelle se traduit par une longue durée d'arc, on peut déclencher la protection générale, surtout lors de la noncoupure avec un courant faible, difficilement détectable par la méthode habituelle.

Il est à noter que le support 109 peut être utilisé pour d'autres applications, par exemple pour le passage de fibres optiques opto-alimentées employées avec des composants électroniques pour la mesure du courant et de la tension.

Un premier mode de réalisation du montage de la fibre 102 sur l'enveloppe de la chambre de coupure 1 est maintenant décrit avec les figures 2 et 3.

Le revêtement en polymère 101 est réalisé sur le cylindre 100 de fibres de verre et de résine de façon à s'interrompre à une distance d'environ 5 mm du collier métallique 105. Une fois ce revêtement réalisé, la fibre 102 est directement enroulée sur le cylindre 100 dans l'espace laissé vide entre le collier 105 et l'extrémité inférieure du revêtement 101. Elle est alors noyée dans une couche 103 de polymère transparent ou translucide réticulant à une température inférieur ou égal à 70°C, par exemple en résine époxy du type "Araldite"(R), cette couche 103 remplissant l'espace laissé précédemment vide. Une couche 104 de protection opaque est ensuite disposée sur la couche 103, de façon à empêcher tout passage de la lumière de la fibre vers l'extérieur de la chambre et inversement. Par exemple, cette dernière couche 104 est en mastic de silicone ou polyuréthanne.

La fibre 102 sort tangentiellement au cylindre 100 afin d'éviter un rayon de courbure trop important qui serait préjudiciable à son bon fonctionnement. Juste avant sa sortie des couches 103 et 104, elle est protégée par la gaine opaque 106.

La figure 4 représente plus en détail l'agencement de détection de la tension.

Une plaque métallique 108 est montée au-dessus de l'isolateur support 109 et reliée rigidement à la prise de courant 5 de la chambre de coupure 1 comme représenté sur la figure 1. Elle supporte la cloche 107 isolante, fermée, étanche et parfaitement opaque qui est traversée par la fibre 102 qui arrive de la périphérie de la chambre de coupure 1 protégée de sa gaine opaque 106. La fibre nue 102 passe par un orifice de la plaque 108, pour descendre le long de l'isolateur support 109.

Une tige 110 est fixée verticalement sur la plaque 108 à une certaine distance de la fibre 102. Afin d'éviter l'effet des effluves trop importants lors d'une surélévation temporaire de la tension, la fibre 102 est protégée par un tube 116 en verre transparent.

L'espace intérieur de la cloche 107 est rempli d'air sec ou d'azote à la pression atmosphérique. Un produit dessiccatif 111, par exemple du "Silicagel"(R), est déposé à l'intérieur de la cloche 107.

Une seconde fibre fluorescente 102′ peut être installée à côté de la première, son extrémité libre débouchant dans la cloche à l'intérieur du tube 116. Cette fibre 102′ permet un contrôle visuel de la présence de la tension, par simple vision de la lumière à son extrémité à sa sortie inférieure de l'isolateur support 109.

Pour éviter une perte de transmission de la lumière dans la fibre fluorescente 102,102′, il est préférable d'utiliser une fibre plastique transparente ou une fibre optique ordinaire à silice 114,114′ à la sortie de la cloche pour la transmission de la lumière le long de l'isolateur support 109. Cette fibre 114,114′ est reliée à la fibre fluorescente 102,102′ par des jonctions classiques 113,113′.

Un second mode de réalisation du montage de la fibre 102 sur l'enveloppe de la chambre de coupure 1 est maintenant décrit avec la figure 5.

Ce mode de réalisation est adapté au cas où la lumière émise par l'arc de coupure est suffisante même pour un courant faible. Il n'est alors pas nécessaire de capter la lumière sur tout le pourtour du cylindre 100 en fibres de verre et résine.

Un petit cylindre 120 en verre transparent, d'un diamètre d'environ 10 mm et d'une longueur d'environ 3 cm, présentant un trou borgne 121 est collé avec un adhésif transparent sur le cylindre 100, avant la réalisation du revêtement polymère à ailettes 101. Son extrémité en contact avec le cylindre 100 est légèrement concave pour épouser la surface externe de celui-ci.

Lors de la mise en place du revêtement 101, le cylindre 120 est enrobé par sa surface périphérique dans le polymère. Après polymérisation du revêtement 101, l'extrémité de la fibre fluorescente 102 est introduite et immobilisée dans le trou borgne 121. Elle est, à l'extérieur, protégée par la gaine opaque 103 et par un manchon opaque 122 en élastomère, qui assure l'étanchéité.

La fibre 102 a un diamètre d'environ 1 mm. La lumière de l'arc de coupure traverse le cylindre 100 et le petit cylindre 120 et est captée par la fibre 102 sur une longueur de l'ordre de 2,5 mm et sur sa surface transversale d'extrémité.

Les figures 6 et 7 sont des vues en coupe longitudinale d'un second mode de réalisation préféré d'un disjoncteur conforme à l'invention.

Selon cette réalisation, il n'est pas utilisé de second isolateur support 109.

Selon la figure 6, à sa sortie de l'agencement de montage sur l'enveloppe de la chambre de coupure 1, la fibre fluorescente 102 protégée par sa gaine opaque est reliée par un connecteur 202 à une fibre optique ordinaire 200, par exemple à silice, qui est noyée dans le revêtement en polymère le long du cylindre en fibres de verre et résine de l'isolateur support 6 de la chambre de coupure 1. L'extrémité inférieure de la fibre 200 est reliée quant à elle à une photodiode ou à un photodétecteur 112.

La figure 7 représente un disjoncteur analogue, avec un dispositif de détection de la tension identique à celui décrit précédemment et monté de façon analogue, intercalé à l'extrémité de la fibre fluorescente 102 avant le raccordement de celle-ci avec la fibre ordinaire 200 par le connecteur 202.

## Revendications

1. Disjoncteur comprenant une chambre de coupure (1) à enveloppe en matériau isolant composite constituée d'un cylindre (100) en fibres de verre imprégnées de résine époxy pourvu extérieurement d'un revêtement en polymère (101) formant des ailettes et de colliers métalliques (105) à ses extrémités, comprenant un moyen de détection d'arc constitué d'une fibre optique fluorescente (102) dont une extrémité est disposée à l'extérieur et à proximité dudit cylindre (100) dans un espace dépourvu dudit revêtement (101) et dont l'autre extrémité est reliée à une photodiode ou à un photodétecteur (112).

2. Disjoncteur selon la revendication 1, caractérisé en ce que la fibre (102) est montée à proximité du collier inférieur (105) de la chambre de coupure (1).

3. Disjoncteur selon la revendication 2, caractérisé en ce que la fibre (102) est directement enroulée sur le cylindre (100) dans un espace laissé vide, après réalisation du revêtement polymère (101) à ailettes, entre le collier (105) et l'extrémité inférieure du revêtement (101) et noyée dans une couche (103) de polymère translucide, une couche (104) de protection opaque étant disposée sur la couche (103).

4. Disjoncteur selon la revendication 2, caractérisé en ce que la fibre (102) est logée dans le trou borgne (121) d'un petit cylindre (120) transparent, collé avec un adhésif transparent sur le cylindre (100) avant la réalisation du revêtement polymère à ailettes (101) et enrobé dans ce dernier, un manchon opaque (122) assurant l'étanchéité.

5. Disjoncteur selon l'une quelconque des revendications 2 à 4, dont la chambre de coupure (1) est portée par un isolateur support (6) composite de constitution identique à celle de la chambre de coupure, caractérisé en ce que la fibre fluorescente (102), à sa sortie de l'agencement de montage, est reliée à une fibre optique ordinaire (200), qui est noyée dans le revêtement en polymère le long du cylindre de l'isolateur support (6) de la chambre de coupure (1), l'extrémité inférieure de la fibre (200) étant reliée à la photodiode ou au photodétecteur (112).

6. Disjoncteur selon l'une quelconque des revendications 2 à 4, dont la chambre de coupure (1) est portée par un support (6), caractérisé en ce que la fibre fluorescente (102), à sa sortie de l'agencement de montage, est introduite dans un isolateur (109) adjacent au support (6), son extrémité étant reliée à la photodiode ou au photodétecteur (112), à la sortie de cet isolateur (109).

7. Disjoncteur selon l'une quelconque des revendications précédentes, caractérisé en ce qu'un moyen de détection de la tension est intercalé entre l'agencement de montage de la fibre (102) et la photodiode ou le photodétecteur (112).

8. Disjoncteur selon la revendication 7, caractérisé en ce que le moyen de détection de la tension est constitué d'une plaque métallique reliée rigidement à la prise de courant (5) de la chambre de coupure (1), supportant une cloche (107) isolante, étanche, opaque, remplie de gaz diélectrique à la pression atmosphérique et traversée par la fibre (102) passant également par un orifice de la plaque, une tige métallique (110) étant fixée verticalement sur la plaque à une certaine distance de la fibre (102).

9. Disjoncteur selon la revendication 8, caractérisé en ce que la fibre (102) est protégée par un tube (116) en verre transparent, à l'intérieur de la cloche (107).

10. Disjoncteur selon la revendication 8 ou 9, caractérisé en ce qu'une seconde fibre fluorescente (102') est installée à côté de la première, son extrémité libre débouchant dans la cloche (107).

## Patentansprüche

1. Leistungsschalter mit einer Trennkammer (1), die einen Mantel aus isolierendem Verbundmaterial mit einem Zylinder (100) aus mit Epoxyharz imprägnierten Glasfasern, der außen eine rippenförmige Beschichtung aus Polymermaterial (101) bildet, und Metallflansche (105) an den Enden des Zylinders aufweist, wobei der Schalter ein Mittel zur Erfassung des Lichtbogens bestehend aus einer fluoreszierenden Lichtleitfaser (102) enthält, deren eines Ende außerhalb und in der Nähe des Zylinders (100) in einem Raum liegt, der keine Beschichtung (101) besitzt, während das andere Ende dieser Faser an eine Fotodiode oder einen Lichtdetektor (102) gekoppelt ist.

2. Leistungsschalter nach Anspruch 1, dadurch gekennzeichnet, daß die Faser (102) in der Nähe des unteren Flansches (105) der Trennkammer (1) montiert ist.

3. Leistungsschalter nach Anspruch 2, dadurch gekennzeichnet, daß die Faser (102) direkt auf den Zylinder (100) in einem bei der Herstellung der Polymerbeschichtung (101) mit den Rippen freibleibenden Bereich zwischen den Metallflansch (105) und das untere Ende der Beschichtung (101) aufgewikkelt und in eine lichtdurchlässige Polymerschicht (103) eingebettet ist, wobei eine lichtundurchlässige Schutzschicht (104) auf dieser lichtdurchlässigen Schicht (103) angebracht ist.

4. Leistungsschalter nach Anspruch 2, dadurch gekennzeichnet, daß die Faser (102) in einem Sackloch (121) eines kleinen transparenten Zylinders (120) liegt, der mit einem transparenten Kleber auf den Zylinder (100) vor der Herstellung der Polymerbeschichtung (101) mit Rippen aufgeklebt wird und von dieser Beschichtung umhüllt wird, wobei eine lichtundurchlässige Manschette (122) die Dichtheit gewährleistet.

5. Leistungsschalter nach einem beliebigen der Ansprüche 2 bis 4, dessen Trennkammer (1) auf einem Stützisolator (6) vom Verbundtyp ähnlich dem der Trennkammer montiert ist, dadurch gekennzeichnet, daß die fluoreszierende Faser (102) ausgangsseitig mit einer normalen Siliziumoxid-Lichtleitfaser (200) gekoppelt ist, die in die Polymerbeschichtung entlang des Zylinders des Stützisolators (6) für die Trennkammer (1) eingebettet ist, wobei das untere Ende der Faser (200) an die Fotodiode oder den Lichtdetektor (112) gekoppelt ist.

6. Leistungsschalter nach einem beliebigen der Ansprüche 2 bis 4, dessen Trennkammer (1) von einem Stützisolator (6) getragen wird, dadurch gekennzeichnet, daß die fluoreszierende Faser (102) ausgangsseitig durch einen neben dem Stützisolator (6) stehenden Isolator (109) verläuft, wobei ihr Ende am Ausgang dieses Isolators (109) an die Fotodiode oder den Lichtdetektor (112) gekoppelt ist.

7. Leistungsschalter nach einem beliebigen der vorhergehenden Ansprüche, dadurch gekennzeichnet, daß ein Mittel zur Erfassung der Spannung zwischen die Anordnung der fluoreszierenden Faser (102) und die Fotodiode oder den Lichtdetektor (112) eingefügt ist.

8. Leistungsschalter nach Anspruch 7, dadurch gekennzeichnet, daß das Mittel zur Erfassung der Spannung aus einer Metallplatte besteht, die starr an den Stromanschluß (5) der Trennkammer (1) angeschlossen ist und eine isolierende, dichte, lichtundurchlässige und mit einem dielektrischen Gas bei Atmosphärendruck gefüllte Glocke (107) trägt, wobei die Faser (102) durch diese Glocke und dann durch eine Öffnung in der Platte verläuft, und daß ein Metallstift (110) senkrecht auf der Platte in einem gewissen Abstand von der fluoreszierenden Faser (102) befestigt ist.

9. Leistungsschalter nach Anspruch 8, dadurch gekennzeichnet, daß die Faser (102) von einem Rohr (116) aus transparentem Glas im Inneren der Glocke (107) geschützt wird.

10. Leistungsschalter nach Anspruch 8 oder 9, dadurch gekennzeichnet, daß eine zweite fluoreszierende Faser (102') neben der ersten angeordnet wird, wobei das freie Ende dieser zweiten Faser in die Glocke (107) mündet.

## Claims

1. A circuit-breaker including an interrupting chamber (1) having a casing made of a composite insulating material and constituted by a cylinder (100) made up of glass fibers impregnated with epoxy resin, the outside of the cylinder being provided with a fin-forming polymer covering (101), and with metal collars at its ends, said circuit-breaker further including arc detection means constituted by a fluorescent optical fiber (102), one end of which is disposed outside and in the vicinity of said cylinder (100), in a gap not containing any of said covering (101), the other end of the fluorescent optical fiber being connected to a photodiode or photodetector (112).

2. A circuit-breaker according to claim 1, characterized in that the fiber (102) is mounted in the vicinity of the bottom collar (105) of the interrupting chamber (1).

3. A circuit-breaker according to claim 2, characterized in that the fiber (102) is wound directly around the cylinder (100) in a gap left empty after the finned polymer covering (101) has been implemented, between the collar (105) and the bottom end of the covering (101), and is embedded in a translucent polymer layer (103), with an opaque protective layer (104) being disposed on the translucent polymer layer (103).

4. A circuit-breaker according to claim 2, characterized in that the fiber (102) is received in the blind hole (121) of a small transparent cylinder (120) that is glued by means of a transparent adhesive to the cylinder (100) before the finned polymer covering is implemented (100), and that is coated therein, an opaque sleeve (122) providing sealing.

5. A circuit-breaker according to any one of claims 2 to 4, having its interrupting chamber (1) carried by a composite supporting insulator (6) constituted identically to the interrupting chamber, said circuit-breaker being characterized in that, on exiting from the fiber-mounting arrangement, the fluorescent fiber (102) is connected to an ordinary optical fiber (200) which is embedded in the polymer covering along the cylinder of the supporting insulator (6) of the interrupting chamber (1), the bottom end of the ordinary optical fiber (200) being connected to the photodiode or photodetector (112).

6. A circuit-breaker according to any one of claims 2 to 4, having its interrupting chamber (1) carried by a support (6), said circuit-breaker being characterized in that, on exiting from the fiber-mounting arrangement, the fluorescent fiber (102) is inserted into an insulator (109) adjacent to the support (6), the end of the fluorescent fiber being connected to the photodiode or photodetector (112) on exiting from the insulator (109).

7. A circuit-breaker according to any preceding claim, characterized in that voltage detection means are interposed between the photodiode or photodetector (112) and the mounting arrangement for mounting the fiber (102).

8. A circuit-breaker according to claim 7, characterized in that the voltage detection means are constituted by a metal plate rigidly connected to the terminal (5) of the interrupting chamber (1), which metal plate supports a bell-shaped cover (107) which is insulating, gastight, opaque, and filled with dielectric gas at atmospheric pressure, the fiber (102) passing through the cover and through an orifice in the plate, and a metal rod (110) being fixed vertically to the plate at a certain distance from the fiber (102).

9. A circuit-breaker according to claim 8, characterized in that the fiber (102) is protected by a tube (116) made of transparent glass, inside the cover (107).

10. A circuit-breaker according to claim 8 or 9, characterized in that a second fluorescent fiber (102') is mounted next to the first fluorescent fiber, the free end of the second fluorescent fiber being disposed inside the cover (107).
